# EUROPÄISCHE PATENTANMELDUNG

(11) **EP 1 586 838 A1**
(43) Veröffentlichungstag der Anmeldung: **19.10.2005**
(21) Anmeldenummer: 04011434.0
(22) Anmeldetag: 13.05.2004
(51) Int. Cl.: F25J 3/04

(54) **Verfahren und Vorrichtung zur variablen Erzeugung eines Druckprodukts durch Tieftemperaturzerlegung von Luft**

(30) Priorität: 06.04.2004 DE 102004016931
(71) Anmelder: Linde Aktiengesellschaft, 65189 Wiesbaden (DE)
(72) Erfinder: Altmeyer, Horst, 82515 Wolfratshausen (DE); Brox, Andreas, 82538 Gerestried (DE)
(74) Vertreter: Imhof, Dietmar

(57) **Zusammenfassung**

Das Verfahren und die Vorrichtung dienen zur variablen Erzeugung eines gasförmigen Druckprodukts durch Tieftemperaturzerlegung von Luft in einem Destilliersäulen-System, das mindestens eine Trennsäule aufweist. Einsatzluft wird in das Destilliersäulen-System eingeführt. Ein Process-Strom wird in einem ersten Nachverdichter (5) auf einen ersten Druck gebracht. In einer ersten Betriebsweise wird ein erster Flüssigproduktstrom (17) aus einer Trennsäule des Destilliersäulen-Systems entnommen, in flüssigem Zustand auf einen ersten Produktdruck gebracht (18), unter etwa dem ersten Produktdruck durch indirekten Wärmeaustausch (12) mit einem Wärmeträger-Fluid (11) verdampft und/oder angewärmt und anschließend als gasfömiges Druckprodukt (24) gewonnen, wobei das Wärmeträger-Fluid (11) durch mindestens einen ersten Teil des Prozess-Stroms stromabwärts des ersten Nachverdichters (5) gebildet wird. In einer zweiten Betriebsweise wird ein zweiter Flüssigprodukstrom aus einer Trennsäule des Destilliersäulen-Systems entnommen, in flüssigem Zustand auf einen zweiten Produktdruck gebracht wird, der höher als der erste Produktdruck ist, unter etwa dem zweiten Produktdruck durch indirekten Wärmeaustausch (12) mit dem Wärmeträger-Fluid (11) verdampft und/oder angewärmt und anschließend als gasförmiges Druckprodukt (25) gewonnen. In der zweiten Betriebsweise wird mindestens ein Teil des Wärmeträger-Fluids in einem zweiten Nachverdichter (10), der stromabwärts des ersten Nachverdichters (5) und stromaufwärts des indirekten Wärmeaustauschs (12) mit dem zweiten Flüssigproduktstrom (21) angeordnet ist, auf einen zweiten Druck weiterverdichtet, der höher als der erste Druck ist. In der ersten Betriebsweise wird keine Weiterverdichtung des Wärmeträger-Fluids zwischen dem ersten Nachverdichter und dem indirekten Wärmeaustausch mit dem ersten Flüssigproduktstrom durchgeführt.

## Beschreibung

Die Erfindung betrifft ein Verfahren zur variablen Erzeugung eines Druckprodukts durch Tieftemperaturzerlegung von Luft gemäß dem Oberbegriff das Patentanspruchs 1 und eine entsprechende Vorrichtung gemäß dem Oberbegriff des Patentanspruchs 10.

Verfahren und Vorrichtungen zur Tieftemperaturzerlegung von Luft sind zum Beispiel aus Hausen/Linde, Tieftemperaturtechnik, 2. Auflage 1985, Kapitel 4 (Seiten 281 bis 337) bekannt.

Das Destilliersäulen-System der Erfindung kann als Einsäulensystem zur Stickstoff-Sauerstoff-Trennung ausgebildet sein, als Zweisäulensystem (zum Beispiel als klassisches Linde-Doppelsäulensystem), oder auch als Drei- oder Mehrsäulensystem. Es kann zusätzlich zu den Kolonnen zur Stickstoff-Sauerstoff-Trennung weitere Vorrichtungen zur Gewinnung anderer Luftkomponenten, insbesondere von Edelgasen aufweisen, beispielsweise eine Argongewinnung.

Die Erfindung bezieht sich auf Innenverdichtungs-Prozesse. Dabei wird mindestens eines der Produkte (zum Beispiel Stickstoff aus Hochdrucksäule oder Sauerstoff aus Niederdrucksäule eines Zweisäulensystems) flüssig aus einer der Säulen des Destilliersäulen-Systems oder aus einem mit einer dieser Säulen verbundenen Kondensator entnommen, in flüssigem Zustand auf einen erhöhten Produktdruck gebracht, in indirektem Wärmeaustausch mit eine Wärmeträger-Fluid (zum Beispiel Einsatzluft oder Stickstoff) verdampft beziehungsweise (bei überkritischem Druck) pseudo-verdampft und schließlich als gasförmiges Druckprodukt gewonnen. Das gasförmige Druckprodukt kann anschließend bei Bedarf einer weiteren Druckerhöhung über den Innenverdichtungsdruck (hier "Produktdruck" genannt) hinaus unterworfen werden.

Derartige Innenverdichtungsverfahren sind zum Beispiel bekannt aus DE 830805, DE 901542 (= US 2712738/US 2784572), DE 952908, DE 1103363 (= US 3083544), DE 1112997 (= US 3214925), DE 1124529, DE 1117616 (= US 3280574), DE 1226616 (= US 3216206), DE 1229561 (= US 3222878), DE 1199293, DE 1187248 (= US 3371496), DE 1235347, DE 1258882 (= US 3426543), DE 1263037 (= US 3401531), DE 1501722 (= US 3416323), DE 1501723 (= US 3500651), DE 2535132 (= US 4279631), DE 2646690, EP 93448 B1 (= US 4555256), EP 384483 B1 (= US 5036672), EP 505812 B1 (= US 5263328), EP 716280 B1 (= US 5644934), EP 842385 B1 (= US 5953937), EP 758733 B1 (= US 5845517), EP 895045 B1 (= US 6038885), DE 19803437 A1, EP 949471 B1 (= US 6185960 B1), EP 955509 A1 (= US 6196022 B1), EP 1031804 A1 (= US 6314755), DE 19909744 A1, EP 1067345 A1 (= US 6336345), EP 1074805 A1 (= US 6332337), DE 19954593 A1, EP 1134525 A1 (= US 6477860), DE 10013073 A1, EP 1139046 A1, EP 1146301 A1, EP 1150082 A1, EP 1213552 A1, DE 10115258 A1, EP 1284404 A1 (= US 2003051504 A1), EP 1308680 A1 (= US 6612129 B2), DE 10213212 A1, DE 10213211 A1, EP 1357342 A1 oder DE 10238282 A1.

Der Erfindung liegt die Aufgabe zugrunde, auf wirtschaftlich besonders günstige Weise Drucksauerstoff mit variablem Druck zu gewinnen.

Diese Aufgabe wird durch die Merkmale des Patentanspruchs 1 gelöst. Hierbei sind bei dem erfindungsgemäßen Verfahren grundsätzlich zwei Innenverdichtungsströme vorgesehen, die aus einem ersten und einem zweiten Flüssigproduktstrom gespeist werden, die unter verschiedenen Drücken gegen das Wärmeträger-Fluid verdampft (beziehungsweise pseudo-verdampft) werden:
- der erste Flüssigproduktstrom unter einem ersten, niedrigeren Produktdruck und
- der zweite Flüssigproduktstrom unter einem zweiten, höheren Produktdruck.

Gemäß Anspruch1 wird der Prozess in zwei unterschiedliche Betriebsweisen zu verschiedenen Zeitpunkten gefahren:
- In einer ersten Betriebsweise wird das gasförmige Druckprodukt zum Beispiel ausschließlich oder praktisch ausschließlich unter dem niedrigeren Druck gewonnen; jedenfalls wird in der ersten Betriebsweise ein kleinerer Anteil des gasförmigen Druckprodukts unter dem höheren Produktdruck gewonnen als bei der im Folgenden beschriebenen zweiten Betriebsweise. Zu dieser Zeit wird also beispielsweise kein oder im Wesentlichen kein zweiter Flüssigproduktstrom in indirektem Wärmeaustausch mit dem Wärmeträger-Fluid verdampft und/oder angewärmt. Dies bedeutet, dass die Menge des zweiten Flüssigproduktstroms höchstens 20 mol-%, vorzugsweise höchstens 10 mol%, vorzugsweise höchstens 1 mol-% der Menge des ersten Flüssigproduktstroms beträgt.
- In einer zweiten Betriebsweise wird ein wesentlicher Teil (jedenfalls eine größere molare Menge als in der ersten Betriebsweise) des gasförmigen Druckprodukts unter dem zweiten, höheren Druck erzeugt, indem eine entsprechende Menge des zweiten Flüssigproduktstroms in indirektem Wärmeaustausch mit dem Wärmeträger-Fluid verdampft und/oder angewärmt wird. Ansonsten kann in der zweiten Betriebsweise, wie sie in Anspruch 1 definiert ist, gleichzeitig ein grundsätzlich beliebiger Anteil des gasförmigen Druckprodukts durch Verdampfen/Anwärmen des ersten Flüssigproduktstroms unter dem ersten, niedrigeren Druck gewonnen werden. Die zweite Betriebsweise kann aber auch ausschließlich oder im Wesentlichen ausschließlich mit dem zweiten Flüssigproduktstrom gefahren werden.

Hierdurch kann in ein und derselben Anlage, also mit relativ niedrigen Investitionskosten, eine hohe Flexibilität hinsichtlich des Produktdrucks erreicht werden.

Gemäß dem weiteren Aspekt, der in Patentanspruch 3 beschrieben ist, wird in der zweiten Betriebsweise kein oder im Wesentlichen kein erster Flüssigproduktstrom in indirektem Wärmeaustausch mit dem Wärmeträger-Fluid verdampft beziehungsweise angewärmt.

In diesem Fall kann das erfindungsgemäße Verfahren insgesamt drei grundsätzlich unterschiedliche Betriebsweisen aufweisen, wobei in einer dritten Betriebsweise sowohl der erste als auch der zweite Flüssigproduktstrom in indirektem Wärmeaustausch mit dem Wärmeträger-Fluid verdampft werden.

Grundsätzlich können der erste und der zweite Nachverdichter unabhängig voneinander angetrieben werden. In vielen Fällen ist es jedoch günstig, wenn der erste und der zweite Nachverdichter einen gemeinsamen Antrieb aufweisen. Beispielsweise können die beiden Verdichter durch unterschiedliche Stufen eines mehrstufigen Verdichters gebildet werden, der beispielsweise einen Abzug an einer Zwischenstufe aufweist.

In der ersten Betriebsweise, wenn insbesondere kein oder praktisch kein gasförmiges Druckprodukt unter dem höheren Druck erzeugt wird, ist es vorteilhaft, wenn auf die weitere Nachverdichtung des Wärmeträger-Fluids verzichtet und damit Verdichtungsenergie eingespart wird. Dies kann insbesondere dadurch geschehen, dass in der ersten Betriebsweise das Wärmeträger-Fluid über einen absperrbaren Bypass an dem zweiten Nachverdichter vorbeigeleitet wird. Falls der erste und der zweite Nachverdichter einen gemeinsamen Antrieb aufweisen, drehen sich die dem zweiten Nachverdichter entsprechende(n) Verdichterstufe(n) mit, werden aber durch Absperrung der Druck- und Saugleitungen eingeblockt. Die eingeblockte(n) Stufe(n) laufen evakuiert im Bypass mit, bewirken aber durch entsprechende Leitschaufeleinstellung keine oder keine nennenswerte Druckerhöhung.

Bei gleichzeitiger Verdampfung beider Flüssigproduktströme in der zweiten Betriebsweise gemäß Anspruch 1 beziehungsweise in der dritten Betriebsweise nach Anspruch 3 wird vorzugsweise der zweite Nachverdichter mit gegenüber der ersten Betriebsweise erhöhter Last betrieben. Zusätzlich oder alternativ kann der erste Nachverdichter mit gegenüber der ersten Betriebsweise verringerter Last gefahren werden. Hierdurch ergibt sich ein energetisch besonders günstiger Betrieb der beiden Nachverdichter.

Zum Zwecke der Kälteerzeugung kann im Rahmen des erfindungsgemäßen Verfahrens ein zweiter Teil des Prozess-Stroms stromabwärts des ersten Nachverdichters in einer Entspannungsmaschine arbeitsleistend entspannt werden. Der arbeitsleistend entspannte Strom wird vorzugsweise in eine Trennsäule des Destilliersäulen-Systems eingeleitet, beispielsweise in die Hochdrucksäule oder die Niederdrucksäule eines Zweisäulensystems. Auf diese Weise wird der erste Nachverdichter gleichzeitig für die Innenverdichtung und die Kältegewinnung genutzt. Der zweite Teil des Prozess-Stroms kann zwischen erstem Nachverdichter und Entspannungsmaschine in einem dritten Nachverdichter weiterverdichtet werden, der insbesondere von der Entspannungsmaschine angetrieben wird.

Wie bereits oben erwähnt, kann das Wärmeträger-Fluid durch einen Teil der Einsatzluft gebildet werden. In diesem Fall ist es günstig, wenn die Einsatzluft in einem Hauptluftverdichter auf einen Vordruck verdichtet wird, der niedriger als der erste Druck ist, und anschließend mindestens ein Teil der auf den Vordruck verdichteten Luft als Prozess-Strom in den ersten Nachverdichter eingeleitet wird.

Die Erfindung betrifft eine Vorrichtung zur variablen Erzeugung eines Druckprodukts durch Tieftemperaturzerlegung von Luft gemäß Patentanspruch 10.

Die Erfindung sowie weitere Einzelheiten der Erfindung werden im Folgenden anhand von in den Zeichnungen schematisch dargestellten Ausführungsbeispielen näher erläutert. Hierbei zeigen:
- Figur 1: eine erste Ausführungsform der Erfindung mit gemeinsamem Antrieb von erstem und zweitem Nachverdichter und
- Figur 2: eine zweite Ausführungsform, in der die beiden Nachverdichter separat angetrieben werden.

Bei dem Verfahren der **Figur 1** wird atmosphärische Luft 1 in einem Hauptluftverdichter 2 auf einen Vordruck von beispielsweise 5 bis 6 bar verdichtet und unter etwa diesem Druck gereinigt (3). In dem Ausführungsbeispiel wird die gesamte gereinigte Einsatzluft 4 als "Prozess-Strom" einem ersten Nachverdichter 5 zugeführt und dort weiter auf einen ersten Druck von beispielsweise 30 bar komprimiert. Bei 7 wird die Gesamtluft 6 in einen ersten Teilstrom 8 und in einen zweiten Teilstrom 9 verzweigt.

Der erste Teilstrom 8 bildet das "Wärmeträger-Fluid". Er wird in einem zweiten Nachverdichter 10 weiter auf einen zweiten Druck von beispielsweise 50 bar verdichtet und unter diesem Druck dem warmen Ende eines Hauptwärmetauschers 12 zugeführt (11). Im Hauptwärmetauscher 12 wird er abgekühlt und - falls der Druck unterkritisch ist - verflüssigt und strömt dann über Leitung 13 der Hochdrucksäule und/oder der Niederdrucksäule eines als Zweisäulensystem ausgebildeten Destilliersäulen-Systems zu (nicht dargestellt).

Zur Kältegewinnung dient der zweite Teilstrom 9. Er wird - gegebenenfalls wie dargestellt nach weiterer Verdichtung in einem dritten Nachverdichter 14 - im Hauptwärmetauscher 12 nur auf eine Zwischentemperatur abgekühlt und anschließend in einer Entspannungsmaschine 15 arbeitsleistend entspannt. Die entspannte Luft 16 wird in dem Beispiel der Hochdrucksäule des Destilliersäulen-Systems zugeleitet (nicht dargestellt).

Aus der Niederdrucksäule des Destilliersäulen-Systems wird über Leitung 17 flüssiger Sauerstoff abgezogen, der sowohl den "ersten" als auch den "zweiten Flüssigproduktstrom" bildet. Die gesamte Fiüssigkeit wird in einer Pumpe 18 auf einen zweiten Produktdruck von beispielsweise 26 bar gebracht. Anschließend werden bei 19 der erste Flüssigproduktstrom 20 und der zweite Flüssigproduktstrom 21 voneinander getrennt.

Der erste Flüssigproduktstrom 20 wird in einem Ventil 22 auf einen ersten Produktdruck von beispielsweise 10 bar gedrosselt, strömt über Leitung 23 zum kalten Ende des Hauptwärmetauschers 12 und tritt dort unter etwa dem ersten Produktdruck in indirekten Wärmeaustausch mit der Hochdruckluft 11, wodurch er verdampft beziehungsweise pseudo-verdampft und auf etwa Umgebungstemperatur angewärmt wird. Das dabei erzeugte Sauerstoffgas bildet den ersten Teil des gasförmigen Druckprodukts.

Im Gegensatz dazu wird der zweite Flüssigproduktstrom 21 nicht gedrosselt, sondern strömt unter dem höheren zweiten Produktdruck in den Hauptwärmetauscher 12, wo er ebenfalls in indirektem Wärmeaustausch mit der Hochdruckluft 11 verdampft beziehungsweise pseudo-verdampft und auf etwa Umgebungstemperatur angewärmt wird. Er bildet anschließend den zweiten Teil 25 des gasförmigen Druckprodukts.

Außerdem können gasförmige Produkt- und/oder Restströme in dem Hauptwärmetauscher 12 angewärmt werden. In dem Ausführungsbeispiel ist entsprechend ein stickstoffreicher Reststrom 26/27 dargestellt.

Die Druckerhöhung im flüssigen Zustand kann alternativ zu der Drosselung 22 durch mehrere Pumpen oder eine mehrstufige Pumpe mit Abzug unter Zwischendruck durchgeführt werden (siehe zum Beispiel DE 10213212 A1).

Die obige Beschreibung der Figur 1 bezieht sich auf eine "dritte Betriebsweise", in der ein Teil 25 des Sauerstoffprodukts unter dem zweiten, höheren Produktdruck gewonnen wird. Bei einer "ersten Betriebsweise", in der ausschließlich Druckprodukt 24 unter dem ersten, niedrigeren Produktdruck abgegeben wird, wird das Wärmeträger-Fluid über Leitung 8' an dem zweiten Nachverdichter 10 vorbeigeleitet; Leitung 8 wird dabei stromaufwärts und stromabwärts des Nachverdichters 10 abgesperrt (nicht dargestellt).

Das System kann auch in einer "zweiten Betriebsweise" gefahren werden, in der das gesamte Druckprodukt unter dem höheren zweiten Produktdruck erzeugt wird.

Bei einer "ersten Betriebsweise", in der ausschließlich Druckprodukt unter dem ersten, niedrigeren Produktdruck abgegeben wird, durchströmt das Wärmeträger-Fluid den zweiten Nachverdichter 10 nicht, sondern wird über Leitung 8' vorbeigeführt.

Außerdem wird die Last (gemessen als molarer Durchsatz) der beiden Nachverdichter 10, 14 in Abhängigkeit von der Betriebsweise variiert. In einem konkreten Zahlenbeispiel sehen die relativen Werte (bezogen auf die zweite Betriebsweise mit ausschließlich Hochdruckproduktion) folgendermaßen aus:
Erste Betriebsweise (100 % des Sauerstoffprodukts unter dem ersten Produktdruck):

| | |
|---|---|
| Erster Nachverdichter | 95 % Last |
| Zweiter Nachverdichter | 5 bis 10 % Last |

Zweite Betriebsweise (100 % des Sauerstoffprodukts unter dem zweiten Produktdruck):

| | |
|---|---|
| Erster Nachverdichter | 100 % Last |
| Zweiter Nachverdichter | 100 % Last |

Dritte Betriebsweise (jeweils 50 mol-% des Sauerstoffprodukts unter dem ersten bzw. dem zweiten Produktdruck):

| | |
|---|---|
| Erster Nachverdichter | 95 % Last |
| Zweiter Nachverdichter | 104 % Last |

In der "ersten Betriebsweise" befindet sich das System, das in Figur 2 dargestellt ist, wenn die gestrichelt gezeichneten Leitungen nicht genutzt werden. Ansonsten unterscheidet sich Figur 2 dadurch von Figur 1, dass der zweite Nachverdichter 10 einen separaten Antrieb (in dem Beispiel: Motor) aufweist, und damit unabhängig von dem ersten Nachverdichter betreibbar ist. Er kann damit in der "ersten Betriebsweise" vollständig abgeschattet werden (Last 0 %), indem das Wärmeträger-Fluid durch die Bypassleitung 8' strömt.

Im Übrigen trifft die Beschreibung von Figur 1 auch auf Figur 2 zu.

Die Verfahren der Ausführungsbeispiele sind weiteren Abwandlungen zugänglich. Zum Beispiel können der erste und/oder der zweite Produktdruck je nach den Bedürfnissen des Verbrauchers auch während des Betriebs variiert werden. Durch entsprechende Variation von Durchsatz und Druckverhältnis der beiden Nachverdichter 5, 10 kann dies auf energetisch besonders günstige Weise durchgeführt werden.

In dem Beispiel werden die Maschinen durch Motoren, insbesondere Elektromotoren angetrieben. Im Rahmen der Erfindung können jedoch auch andere Antriebsarten wie zum Beispiel Dampfturbinen oder Gasturbinen eingesetzt werden. Details wie die Nachkühlung der einzelnen Verdichterstufen oder die Vorkühlung der Luft vor der Reinigung 3 sind in den vereinfachten Zeichnungen nicht dargestellt.

Ein erfindungsgemäßes System kann auch ohne den Turbinenstrom 9 realisiert werden, beispielsweise in Verbindung mit einer Stickstoffturbine an Stelle der Luftturbine 15. Auch eine von den Ausführungsbeispielen abweichende Schaltung einer Luftturbine ist möglich; zum Beispiel könnte die Turbinenluft vor dem ersten Nachverdichter 5, nach dem zweiten Nachverdichter 10 oder auch von einer Zwischenstufe eines der beiden Nachverdichter 5, 10 abgezogen werden.

## Patentansprüche

1. Verfahren zur variablen Erzeugung eines gasförmigen Druckprodukts durch Tieftemperaturzerlegung von Luft in einem Destilliersäulen-System, das mindestens eine Trennsäule aufweist, bei dem
- Einsatzluft in das Destilliersäulen-System eingeführt und
- ein Prozess-Strom in einem ersten Nachverdichter auf einen ersten Druck gebracht wird,
- und bei dem in einer ersten Betriebsweise
- ein erster Flüssigproduktstrom aus einer Trennsäule des Destilliersäulen-Systems entnommen, in flüssigem Zustand auf einen ersten Produktdruck gebracht, unter etwa dem ersten Produktdruck durch indirekten Wärmeaustausch mit einem Wärmeträger-Fluid verdampft und/oder angewärmt und anschließend als gasförmiges Druckprodukt gewonnen wird,
- wobei das Wärmeträger-Fluid durch mindestens einen ersten Teil des Prozess-Stroms stromabwärts des ersten Nachverdichters gebildet wird,
**dadurch gekennzeichnet, dass**
- in einer zweiten Betriebsweise ein zweiter Flüssigproduktstrom aus einer Trennsäule des Destilliersäulen-Systems entnommen, in flüssigem Zustand auf einen zweiten Produktdruck gebracht wird, der höher als der erste Produktdruck ist, unter etwa dem zweiten Produktdruck durch indirekten Wärmeaustausch mit dem Wärmeträger-Fluid verdampft und/oder angewärmt und anschließend als gasförmiges Druckprodukt gewonnen wird, wobei
- in der zweiten Betriebsweise mindestens ein Teil des Wärmeträger-Fluids in einem zweiten Nachverdichter, der stromabwärts des ersten Nachverdichters und stromaufwärts des indirekten Wärmeaustauschs mit dem zweiten Flüssigproduktstrom angeordnet ist, auf einen zweiten Druck weiterverdichtet wird, der höher als der erste Druck ist und
- in der ersten Betriebsweise keine Weiterverdichtung des Wärmeträger-Fluids zwischen dem ersten Nachverdichter und dem indirekten Wärmeaustausch mit dem ersten Flüssigproduktstrom durchgeführt wird.

2. Verfahren nach Anspruch 1, **dadurch gekennzeichnet, dass** in der ersten Betriebsweise eine geringere molare Menge an zweitem Flüssigproduktstrom in indirektem Wärmeaustausch mit dem Wärmeträger-Fluid verdampft und/oder angewärmt wird als in der zweiten Betriebsweise, wobei insbesondere in der ersten Betriebsweise kein oder im wesentlichen kein zweiter Flüssigproduktstrom in indirektem Wärmeaustausch mit dem Wärmeträger-Fluid verdampft und/oder angewärmt wird.

3. Verfahren nach Anspruch 1 oder 2, **dadurch gekennzeichnet, dass** in der zweiten Betriebsweise kein oder im Wesentlichen kein erster Flüssigproduktstrom in indirektem Wärmeaustausch mit dem Wärmeträger-Fluid verdampft beziehungsweise angewärmt wird.

4. Verfahren nach Anspruch 3, **dadurch gekennzeichnet, dass** in einer dritten Betriebsweise sowohl der erste als auch der zweite Flüssigproduktstrom in indirektem Wärmeaustausch mit dem Wärmeträger-Fluid verdampft werden.

5. Verfahren nach einem der Ansprüche 1 bis 4, **dadurch gekennzeichnet, dass** der erste und der zweite Nachverdichter einen gemeinsamen Antrieb aufweisen.

6. Verfahren nach einem der Ansprüche 1 bis 5, **dadurch gekennzeichnet, dass** in der ersten Betriebsweise das Wärmeträger-Fluid an dem zweiten Nachverdichter vorbeigeleitet wird.

7. Verfahren nach einem der Ansprüche 1 bis 6, **dadurch gekennzeichnet, dass** bei gleichzeitiger Verdampfung beider Flüssigproduktströme in der zweiten Betriebsweise beziehungsweise in der dritten Betriebsweise der zweite Nachverdichter mit gegenüber der ersten Betriebsweise erhöhter Last betrieben wird.

8. Verfahren nach einem der Ansprüche 1 bis 7, **dadurch gekennzeichnet, dass** ein zweiter Teil des Prozess-Stroms stromabwärts des ersten Nachverdichters in einer Entspannungsmaschine arbeitsleistend entspannt und insbesondere in eine Trennsäule des Destilliersäulen-Systems eingeleitet wird.

9. Verfahren nach einem der Ansprüche 1 bis 8, **dadurch gekennzeichnet, dass** Einsatzluft in einem Hauptluftverdichter auf einen Vordruck verdichtet wird, der niedriger als der erste Druck ist, und anschließend mindestens ein Teil der auf den Vordruck verdichteten Luft als Prozess-Strom in den ersten Nachverdichter eingeleitet wird.

10. Vorrichtung zur Durchführung des Verfahrens nach einem der Ansprüche 1 bis 9 mit
- einem Destilliersäulen-System, das mindestens eine Trennsäule aufweist,
- einer Einsatzluftleitung zur Einführung von Einsatzluft in das Destilliersäulen-System,
- einem ersten Nachverdichter zur Nachverdichtung eines Prozess-Stroms auf einen ersten Druck,
- einer ersten Flüssigproduktleitung zur Entnahme eines ersten Flüssigproduktstroms aus einer Trennsäule des Destilliersäulen-Systems, die über ein Mittel zur Druckerhöhung in flüssigem Zustand auf einen ersten Produktdruck zu einem Wärmetauscher zum Verdampfen und/oder Anwärmen des ersten Flüssigproduktstroms unter etwa dem ersten Produktdruck durch indirekten Wärmeaustausch mit einem Wärmeträger-Fluid führt,
- einer ersten Gasproduktleitung zum Abziehen des verdampften und/oder angewärmten ersten Flüssigproduktstroms aus dem Wärmetauscher als gasförmiges Druckprodukt und mit
- Mitteln zur Entnahme des Wärmeträger-Fluids als mindestens einen ersten Teil des Prozess-Stroms stromabwärts des ersten Nachverdichters,
**gekennzeichnet durch**
- eine umschaltbare Bypassleitung (8'), über die das Wärmeträger-Fluid an den zweiten Nachverdichter vorbeigeführt werden kann.
